# EUROPÄISCHE PATENTSCHRIFT

(11) **EP 2 251 478 B1**
(45) Veröffentlichungstag und Bekanntmachung des Hinweises auf die Patenterteilung: **10.10.2012**
(21) Anmeldenummer: 09006568.1
(22) Anmeldetag: 15.05.2009
(51) Int. Cl.: D06F 37/20, D06F 39/00

(54) **Waschmaschine mit einem Laugenbehälter und einer Erfassungseinrichtung**
Washing machine with a lye container and a registration device
Lave-linge doté d'un bac à lessive et d'un dispositif de saisie

(43) Veröffentlichungstag der Anmeldung: 17.11.2010
(73) Patentinhaber: Miele & Cie. KG, 33332 Gütersloh (DE)
(72) Erfinder: Bicker, Rainer, 33415 Verl (DE); Fechtel, Benedikt, 33378 Rheda-Wiedenbrück (DE); Finke, Michael, 33161 Hövelhof (DE); Hollenhorst, Matthias, 59556 Lippstadt (DE); Müller, Helge, 33332 Gütersloh (DE); Rocklage, Klaus, 33332 Gütersloh (DE); Templin, Ralf, 33729 Bielefeld (DE)

(56) Entgegenhaltungen:
- EP-A- 0 972 874
- EP-A- 1 264 925
- DE-C1- 4 319 614
- DE-U1-202007 002 626
- JP-A- 8 071 290
- JP-A- 60 179 093
- JP-A- 2006 068 273

## Beschreibung

Die Erfindung betrifft eine Waschmaschine mit einem Gehäuse, mit einem in dem Gehäuse schwingend befestigten Laugenbehälter mit einer darin drehbar angeordneten Trommel mit einer wenigstens annähernd horizontalen Drehachse, die mittels eines Motors antreibbar ist und einer Erfassungseinrichtung zur Erfassung der Position und/oder der Lage des Laugenbehälters in dem Gehäuse, die einen am Gehäuse befestigten Magnetfeldsensor mit einem korrespondierenden Magneten umfasst, der dazu eingerichtet ist, die Flussdichte und die Richtung des vom Magneten ausgehenden Magnetfeldes zu erfassen.

Bekannte Trommelwaschmaschinen besitzen einen im Gehäuse schwingbeweglich aufgehängten Laugenbehälter, in dem eine horizontal drehbare Trommel gelagert ist. Beim Betrieb der Waschmaschine gerät der Laugenbehälter aufgrund des Wäschefalls oder Unwuchten in Schwingung, die aufgrund der federnden Aufhängung und einer zusätzlichen Dämpfung möglichst gut abgefangen bzw. nicht auf das Gehäuse oder den Boden übertragen werden. Das Schwingen des Laugenbehälters muss jedoch überwacht werden, damit bei der Gefahr von zu großen Schwingungen die Waschbewegung oder der Schleudergang gestoppt werden kann, damit keine Schäden durch eine Kollision des Laugenbehälters mit dem Gehäuse oder einem anderen Bauteil entstehen. Ferner kann anhand des Schwingverhaltens das Wäschegewicht oder eine Unwucht ermittelt werden, so dass ausgleichende Maßnahmen, wie eine Neuverteilung der Wäsche, vorgenommen werden können.

Aus der DE 20 2007 002 626 U1 ist eine Waschmaschine bekannt, die eine Erfassungseinrichtung zur Erfassung der Position und/oder der Lage des Laugenbehälters in dem Gehäuse besitzt. Die Erfassungseinrichtung umfasst einen am beweglichen Laugenbehälter angebrachten Magneten, der in Wirkverbindung mit einem relativ zum Gehäuse feststehenden Sensor steht. Der Sensor ist dazu eingerichtet, neben der Flussdichte des Magnetfeldes auch die Richtung des Magnetfeldes zu bestimmen. Der Sensor ist hierbei nicht mit dem Magneten gekoppelt, so dass es vorkommen kann, dass bei einer ungünstigen Bewegung des Laugenbehälters der Magnet den Wirkbereich des Sensors verlässt. Hierbei würde es zu Fehlsensierungen kommen, so dass unnötige Maßnahmen zur Unwuchtbegrenzung eingeleitet würden. Im schlimmeren Fall könnten starke Bewegungen nicht frühzeitig als solche erkannt werden, was zu unerwünschten starken Vibrationen führen würde.

Die EP 1 264 925 A2 offenbart eine Waschmaschine, bei der ein Sensor im Anbindungsbereich des Stoßdämpfers angeordnet ist. Hierbei ist der Magnet auf einem einseitig gelagerten Mitnehmer angebracht, der mit einem am Gehäuseboden befestigten Magnetfeldsensors zusammenwirkt. Aufgrund der Anordnung des Magneten an der Dämpferabstützung können nur vertikale Auslenkungen zuverlässig erfasst werden.

Aus der JP 08 71290 A ist eine Waschmaschine asiatischer Bauart mit vertikal drehender Trommel bekannt, die einen Sensor an der Aufhängung des Laugenbehälters umfasst. Das magnetisch leitende Teil ist an der beweglichen Aufhängungsstrebe angebracht, wobei die Spule zur Erfassung von induzierten Spannungen fest am Gehäuse oder am Gehäuserahmen angebracht ist. Mit dieser Anordnung können nur vertikale Auslenkungen des Laugenbehälters erfasst werden.

Aus der DE 100 22 609 A1 ist es bekannt, am Umfang des Laugenbehälters mehrere Sensoren anzubringen, um eine genaue Erfassung von unwuchtbedingten Bewegungen oder Auslenkungen des Laugenbehälters zu erreichen. Diese Anordnung ist aufgrund der Verschaltung von mehreren Sensoren recht aufwändig.

Der Erfindung liegt somit die Aufgabe zugrunde, eine Wäschebehandlungsmaschine bereit zu stellen, bei der die Erfassung von Auslenkungen des Laugenbehälters einfach und zuverlässig erfolgt.

Erfindungsgemäß wird dieses Problem durch die Merkmale des Patentanspruchs 1 gelöst. Vorteilhafte Ausgestaltungen und Weiterbildungen der Erfindung ergeben sich aus den abhängigen Ansprüchen 2 bis 12.

Die mit der Erfindung erreichbaren Vorteile bestehen darin, dass eine sehr genaue Erfassung der Position und Lage des Laugenbehälters bereitgestellt wird, so dass gezielt angepasste Maßnahmen zur Begrenzung der Auslenkungen des Laugenbehälters eingeleitet werden können.

Bei der erfindungsgemäßen Waschmaschine ist der Magnetfeldsensor fest oder im Wesentlichen fest dem Gehäuse zugeordnet, wobei der dem Magnetfeldsensor zugeordnete Magnet in einem dem Sensor zugeordneten Gelenk angebracht ist, das mittels einer Hebelmechanik mit dem Laugenbehälter in Wirkverbindung steht. Die Hebelmechanik ist dazu ausgebildet, eine Bewegung oder Positionsänderung des Laugenbehälters auf den Magneten zu übertragen. Durch die Kopplung des Magneten mit der Hebelmechanik wird erreicht, dass der Bewegungsraum des Magneten auf den optimalen Wirkbereich des Sensors begrenzt werden kann, so dass die Hebelmechanik als Untersetzung der Laugenbehälterbewegung zur Bewegung des Magneten wirkt. Dadurch kann ein einfach ausgeführter Sensor zur Erfassung des kompletten Bewegungsbereiches des Laugenbehälters verwendet werden. Ferner kann ein kleiner, kostengünstiger Magnet verwendet werden, da aufgrund der Untersetzung nur eine kleine Bewegung am Sensor erfasst werden muss.

In einer vorteilhaften Ausführung umfasst die Hebelmechanik einen ersten Hebel, der mit einem ersten Gelenk mit dem Laugenbehälter gekoppelt ist, und einen zweiten Hebel, der an einem ersten Ende mit dem ersten Hebel mittels eines zweiten Gelenks gekoppelt ist und mit seinem zweiten Ende das sensorseitige dritte Gelenk mit dem am dritten Gelenk angebrachten Magneten bildet. Durch den mehrgelenkigen Aufbau der Hebelmechanik wird eine flachbauende Einheit mit hoher Präzision bereitgestellt.

Hierbei ist es zweckmäßig, den ersten Hebel in etwa im rechten Winkel zum zweiten Hebel zu positionieren. Hierdurch ist der Bewegungsbereich der Hebelmechanik in einer Ebene begrenzt, die sich beabstandet zur Laugenbehälterwand befindet. Dadurch muss insgesamt wenig Bewegungsraum für die Hebelmechanik bereitgestellt werden.

In einer weiteren, vorteilhaften Ausführung ist das dritte Gelenk ein Kugelgelenk, welches eine am Hebel angebrachte Kugel umfasst, die in einer korrespondierenden, relativ zum Gehäuse feststehenden Pfanne gehalten ist, wobei der Magnet an der Kugel derart angebracht ist, dass er sich im Wirkbereich des Sensors befindet. Durch die Anordnung des Magneten an der Kugel werden die im Bewegungsraum durchgeführten Bewegungen des Laugenbehälters als Dreh- Kippbewegungen auf den Magneten übertragen, so dass stets sichergestellt ist, dass der Magnet den Wirkbereich des Sensors nicht verlässt.

Für die Ausbildung des zweiten Gelenkes ist es vorteilhaft, dieses zur Kopplung des zweiten Endes des ersten Hebels mit dem ersten Ende des zweiten Hebels als Kugelgelenk oder als Kreuzgelenk auszubilden. Dadurch kann eine gute Anpassung der Auslenkungen des Laugenbehälters an die Bewegung der Kugel mit dem Sensor erreicht werden.

In einer zweckmäßigen Ausführung ist das erste Gelenk zur Kopplung des ersten Endes des ersten Hebels an den Laugenbehälter ein Drehgelenk, dessen Drehachse im Wesentlichen senkrecht zur Laugenbehälterwand im Kopplungsbereich steht. Hierdurch ist sichergestellt, dass geradlinige Bewegungen des Laugenbehälters auf die Kugel mit dem dort angebrachten Magneten optimal übertragen werden.

Um das Drehgelenk sehr einfach zu fertigen ist es zweckmäßig, dieses mittels eines Filmscharniers zu bilden. Dieses besteht dann aus einem einteiligen Kunststoffteil.

In einer weiteren, vorteilhaften Ausführung besitzt die Waschmaschine ein Führungselement zur Begrenzung des Abstandes des ersten Hebels und/oder des zweiten Hebels zur Laugenbehälterwand. Dadurch ist sichergestellt, dass auch bei starken Vibrationen die Hebel den vorgegebenen Bewegungsraum nicht verlassen.

In einer weiteren, vorteilhaften Ausführung ist die Kopplung am Laugenbehälter mit einem Führungselement gebildet, in dem der erste Hebel verschiebbar geführt ist. Dadurch kann das Drehgelenk entfallen.

Für die Ausbildung der Kugelgelenke ist es vorteilhaft, an der Kugel eine Nocke zum Eingriff in eine korrespondierende Nut in der Pfanne anzubringen, die dazu eingerichtet ist, als Verdrehsicherung für die Begrenzung des Verschwenkweges und/oder der Verschwenkrichtung der Hebel zu wirken.

Für eine frontbeschickbare Waschmaschine ist es vorteilhaft, den ersten Hebel an der mantelseitigen Wand des Laugenbehälters zu koppeln, da auf der mantelseitigen Oberseite genügend Bewegungsraum für die Hebelmechanik vorhanden ist.

Für eine mantelbeschickbare Waschmaschine ist es vorteilhaft, den ersten Hebel an einer stirnseitigen Wand des Laugenbehälters zu koppeln. Mantelbeschickbare Waschmaschinen haben auf der Oberseite die Beschickungsöffnung, so dass der Bewegungsraum für die Hebelmechanik an der Stirnseite vorgehalten werden muss.

Ein Ausführungsbeispiel der Erfindung ist in den Zeichnungen rein schematisch dargestellt und wird nachfolgend näher beschrieben. Es zeigen:
- Fig. 1 bis 3: eine skizzierte Ansicht einer Waschmaschine mit der Erfassungseinrichtung in unterschiedlichen Ausführungen;
- Fig. 4: eine Detailansicht eines Kugelgelenks und
- Fig. 5: eine weitere Detailansicht des Drehgelenks in einer Ausführung.

Die Figur 1 zeigt in einer skizzierten Ansicht eine Waschmaschine 1 in betriebsgemäßer Aufstellposition, welche ein Gehäuse 2 mit einem darin schwingbeweglich angebrachten Laugenbehälter 4 umfasst. Der Laugenbehälter 4 ist mittels angedeuteter Federelemente 15 schwingbeweglich in dem Gehäuse 2 aufgehängt und mittels Dämpfer 16 hinsichtlich seiner Bewegung gedämpft. In dem Laugenbehälter 4 ist eine drehbare Trommel 3 mit einer wenigstens annähernd horizontalen Drehachse 6 angeordnet. Die Trommel 3 ist mit einem Motor 5 antreibbar, so dass die Drehbewegung beim Waschen oder beim Schleudern bereitgestellt wird. Die Waschmaschine 1 umfasst ferner eine Erfassungseinrichtung 7 zur Erfassung der Position und/oder Lage und/oder der Bewegung des Laugenbehälters 4 relativ zum Gehäuse 2. In dem gezeigten Beispiel umfasst die Erfassungseinrichtung 7 einen Magnetfeldsensor 8, der ortsfest relativ zum Gehäuse 2 befestigt ist. Ein Magnet 9 ist im Wirkbereich des Sensors 8 angeordnet, der mittels der Hebelmechanik 11 bewegt werden kann, wobei die Bewegung von der Schwingung oder Positionsänderung des Laugenbehälters 4 verursacht wird. Die Hebelmechanik 11 besteht aus einem ersten Hebel 12, der mit dem ersten Gelenk 10 am Laugenbehälter 4 angekoppelt ist. Das erste Gelenk 10 ist hierbei als Drehgelenk ausgebildet, dessen Drehachse 17 senkrecht zur Laugenbehälterwand, hier der stirnseitigen Wand 21, steht. Am anderen Ende des ersten Hebels ist mittels des zweiten Gelenks 14, das hier als Kugelgelenk ausgebildet ist, ein zweiter Hebel 13 angekoppelt, dessen Ende mit dem dritten Gelenk 15 verbunden ist, das den Magneten trägt. Das dritte Gelenk 15 ist hier als Kugelgelenk ausgebildet, wobei das Hebelende die Kugel 15a bildet, auf der der Magnet 9 befestigt ist. Die Kugelpfanne 15b ist ortsfest zum Gehäuse an einem Träger 23 befestigt. Am Träger 23 ist der Magnetfeldsensor 8 angeordnet, der dazu eingerichtet ist, die Stärke des Magnetfeldes und die Richtung der Feldlinien des vom Magneten 9 ausgehenden Magnetfeldes zu erfassen.

Fig. 2 zeigt eine Ausführung der Waschmaschine, bei der der erste Hebel 12 der Hebelmechanik 11 mit einem Führungselement 18 am Laugenbehälter angekoppelt ist. Hierbei kann der zweite Hebel 13 in Längsrichtung zum ersten Hebel 12 mit dem zweiten Gelenk 10 gekoppelt werden, wobei der Längenausgleich aufgrund von unterschiedlichen Positionen des Laugenbehälters relativ zum Gehäuse durch die Verschiebbarkeit in Längsrichtung des ersten Hebels im Führungselement bereitgestellt wird. Der erste Hebel ist in dieser Ausführung an der mantelseitigen Behälterwand 22 angekoppelt.

Fig. 3 zeigt in der Draufsicht eine Ausführung der Hebelmechanik ähnlich der Fig. 1, wobei hier der erste Hebel mittels des ersten Drehgelenks10 an der mantelseitigen Behälterwand 22 angekoppelt ist. Bei dieser Ausführung ist der erste Hebel 12 in einem Winkel, hierbei in etwa einem rechten Winkel R, zum zweiten Hebel 13 positioniert, so dass mittels einer Winkelveränderung der Längenausgleich aufgrund von Positionsänderungen des Laugenbehälters 4 bereitgestellt wird.

Bei allen Ausführungen ist der Träger 23 neben dem Sensor 8 mit einer elektronischen Schaltungsanordnung versehen, die eine Aufbereitung des Sensorsignals für die Steuerung (nicht dargestellt) der Waschmaschine 1 vornimmt.

Fig. 4 zeigt im Detail eine Schnittdarstellung eines Kugelgelenks 15 bei dem die Kugel 15a mit einer Nocke 19 versehen ist, die in eine korrespondierende Nut 20 in der Pfanne 15b eingreift. Die Nut 20 wirkt hierbei als Steuerkurve für die Nocke 19 und dient als Verdrehsicherung.

Fig. 5 zeigt im Detail das Drehgelenk 10, bei dem die Drehachse 17 mittels eines Filmscharniers 17a gebildet ist.

## Patentansprüche

1. Waschmaschine (1) mit einem Gehäuse (2), mit einem in dem Gehäuse (2) schwingend befestigten Laugenbehälter (4) mit einer darin drehbar angeordneten Trommel (3) mit einer wenigstens annähernd horizontalen Drehachse (6), die mittels eines Motors (5) antreibbar ist und einer Erfassungseinrichtung (7) zur Erfassung der Position und/oder der Lage des Laugenbehälters (4) in dem Gehäuse (2), die einen Magnetfeldsensor (8) mit einem korrespondierenden Magneten (9) umfasst, der dazu eingerichtet ist, die Flussdichte und die Richtung des vom Magneten (9) ausgehenden Magnetfeldes zu erfassen, wobei der Magnetfeldsensor (8) im Wesentlichen fest dem Gehäuse (2) zugeordnet ist,
**dadurch gekennzeichnet,**
**dass** der dem Magnetfeldsensor (8) zugeordnete Magnet (9) in einem dem Sensor (8) zugeordneten Gelenk (15) angebracht ist, das mittels einer Hebelmechanik (11) mit dem Laugenbehälter (4) in Wirkverbindung steht, wobei die Hebelmechanik (11) dazu ausgebildet ist, eine Bewegung oder Positionsänderung des Laugenbehälters (4) auf den Magneten (9) zu übertragen und ferner als Untersetzung der Laugenbehälterbewegung zur Bewegung des Magneten (9) zu wirken.

2. Waschmaschine (1) nach Anspruch 1,
**dadurch gekennzeichnet,**
**dass** die Hebelmechanik (11) einen ersten Hebel (12), der mit einem ersten Gelenk (10) mit dem Laugenbehälter (4) gekoppelt ist, und einen zweiten Hebel (13), der an einem ersten Ende mit dem ersten Hebel (12) mittels eines zweiten Gelenks (14) gekoppelt ist und mit seinem zweiten Ende das sensorseitige dritte Gelenk (15) bildet, an dem der Magnet (9) angebracht ist.

3. Waschmaschine (1) nach Anspruch 2,
**dadurch gekennzeichnet,**
**dass** der erste Hebel (12) in etwa im rechten Winkel (R) zum zweiten Hebel (13) positioniert ist.

4. Waschmaschine (1) nach Anspruch 2,
**dadurch gekennzeichnet,**
**dass** das dritte Gelenk (15) ein Kugelgelenk ist, welches eine am zweiten Hebel (13) angebrachte Kugel (15a) umfasst, die in einer korrespondierenden, relativ zum Gehäuse (2) feststehenden Pfanne (15b) gehalten ist, wobei der Magnet (9) an der Kugel (15a) derart angebracht ist, dass er sich im Wirkbereich des Sensors (8) befindet.

5. Waschmaschine (1) nach Anspruch 2,
**dadurch gekennzeichnet,**
**dass** das zweite Gelenk (14) zur Kopplung des zweiten Endes des ersten Hebels (12) mit dem ersten Ende des zweiten Hebels (13) als Kugelgelenk (14a, 14b) oder als Kreuzgelenk ausgebildet ist.

6. Waschmaschine (1) nach Anspruch 2,
**dadurch gekennzeichnet,**
**dass** das erste Gelenk (10) zur Kopplung des ersten Endes des ersten Hebels (12) an den Laugenbehälter (4) ein Drehgelenk ist, dessen Drehachse (17) im Wesentlichen senkrecht zur Laugenbehälterwand (21, 22) im Kopplungsbereich steht.

7. Waschmaschine (1) nach Anspruch 6,
**dadurch gekennzeichnet,**
**dass** das Drehgelenk (10) mittels eines Filmscharniers (17a) gebildet ist.

8. Waschmaschine (1) nach Anspruch 2,
**gekennzeichnet durch**
ein Führungselement (18) zur Begrenzung des Abstandes des ersten Hebels (12) und/oder des zweiten Hebels (13) zur Laugenbehälterwand (21, 22).

9. Waschmaschine (1) nach Anspruch 2,
**dadurch gekennzeichnet,**
**dass** der erste Hebel (12) mit einem Führungselement (18) am Laugenbehälter (4) gekoppelt ist.

10. Waschmaschine (1) nach Anspruch 4 oder 5,
**dadurch gekennzeichnet,**
**dass** das Kugelgelenk (14, 15) an der Kugel (14a, 15a) eine Nocke (19) zum Eingriff in eine korrespondierende Nut (20) in der Pfanne (14b, 15b) umfasst, die dazu eingerichtet ist, als Verdrehsicherung für die Begrenzung des Verschwenkweges und/oder der Verschwenkrichtung des Hebels (12, 13) zu wirken.

11. Waschmaschine (1) nach Anspruch 2,
**dadurch gekennzeichnet,**
**dass** der erste Hebel (12) an der mantelseitigen Wand (22) des Laugenbehälters (4) gekoppelt ist.

12. Waschmaschine (1) nach Anspruch 2,
**dadurch gekennzeichnet,**
**dass** der erste Hebel (12) an einer stirnseitigen Wand (21) des Laugenbehälters (4) gekoppelt ist

## Claims

1. Washing machine (1) comprising a housing (2), comprising a suds container (4) oscillatingly mounted in the housing (2), a drum (3) rotatably arranged therein comprising an at least approximately horizontal axis of rotation (6), which can be driven by means of a motor (5) and comprising detection means (7) for detecting the position and/or the location of the suds container (4) in the housing (2), said detection means comprising a magnetic field sensor (8) having a corresponding magnet (9) which is configured to detect the flux density and the direction of the magnetic field emanating from the magnet (9), wherein the magnetic field sensor (8) is substantially connected to the housing (2), **characterised in that** the magnet (9) assigned to the magnetic field sensor (8) is fixed in a joint (15) assigned to the sensor (8), said joint operatively connected to the suds container (4) by means of a lever mechanism (11), wherein the lever mechanism (11) is formed in such a way that a movement or change in position of the suds container (4) is transferred to the magnet (9), and also formed so as to reduce the movement of the suds container in order to move the magnet (9).

2. Washing machine (1) according to claim 1, **characterised in that** the lever mechanism (11) comprises a first lever (12), which is coupled with the suds container (4) by a first joint (10), and a second lever (13), of which the first end is coupled with the first lever (12) by means of a second joint (14) and of which the second end forms the third joint (15) on the sensor side, to which joint the magnet (9) is fixed.

3. Washing machine (1) according to claim 2, **characterised in that** the first lever (12) is positioned approximately at a right angle (R) to the second lever (13).

4. Washing machine (1) according to claim 2, **characterised in that** the third joint (15) is a ball joint, which comprises a ball (15a) fixed to the second lever (13) which is held in a corresponding stationary socket (15b) relative to the housing (2), wherein the magnet (9) is fixed to the ball (15a) in such a way that it is located in the effective range of the sensor (8).

5. Washing machine (1) according to claim 2, **characterised in that** the second lever (14) for coupling the second end of the first lever (12) with the first end of the second lever (13) is formed as a ball joint (14a, 14b) or as a universal joint.

6. Washing machine (1) according to claim 2, **characterised in that** the first lever (10) for coupling the first end of the first lever (12) to the suds container (4) is a swivel joint, the axis of rotation (17) of which is substantially perpendicular to the suds container wall (21, 22) in the coupling region.

7. Washing machine (1) according to claim 6, **characterised in that** the swivel joint (10) is formed by means of a film hinge (17a).

8. Washing machine (1) according to claim 2, **characterised by** a guide element (18) for limiting the distance from the first lever (12) and/or from the second lever (13) to the suds container wall (21, 22).

9. Washing machine (1) according to claim 2, **characterised in that** the first lever (12) is coupled to the suds container (4) by a guide element (18).

10. Washing machine (1) according to either claim 4 or claim 5, **characterised in that** the ball joint (14, 15) on the ball (14a, 15a) comprises a cam (19) for engaging in a corresponding groove (20) in the socket (14b, 15b), which is configured to act as an anti-rotation device for limiting the swivel path and/or the swivel direction of the lever (12, 13).

11. Washing machine (1) according to claim 2, **characterised in that** the first lever (12) is coupled to the casing-side wall (22) of the suds container (4).

12. Washing machine (1) according to claim 2, **characterised in that** the first lever (12) is coupled to a front wall (21) of the suds container (4).

## Revendications

1. Machine à laver (1) avec un carter (2), avec une cuve de lessivage (4) fixée en oscillation dans le carter (2), avec un tambour (3) qui y est disposé en rotation avec un axe de rotation (6) au moins approximativement horizontal qui peut être entraîné au moyen d'un moteur (5), et un équipement de détection (7), pour la détection de la position et/ou de l'emplacement de la cuve de lessivage (4) dans le carter (2), qui comprend un capteur de champ magnétique (8) avec un aimant (9) correspondant qui est aménagé pour détecter la densité de flux et la direction du champ magnétique sortant de l'aimant (9), le capteur de champ magnétique (8) étant essentiellement affecté de façon fixe au carter (2),
**caractérisée en ce que**
l'aimant (9) affecté au capteur de champ magnétique (8) est mis en place dans une articulation (15) qui est affectée au capteur (8) et qui est en liaison opératoire avec la cuve de lessivage (4) au moyen d'un mécanisme de levier (11), le mécanisme de levier (11) étant constitué pour transmettre à l'aimant (9) un mouvement ou une modification de position de la cuve de lessivage (4) et pour agir en outre en tant qu'assistance au mouvement de la cuve de lessivage pour déplacer l'aimant (9).

2. Machine à laver (1) selon la revendication 1,
**caractérisée en ce que**
le mécanisme de levier (11) forme un premier levier (12) qui est couplé à la cuve de lessivage (4) avec une première articulation (10), et un deuxième levier (13) qui est couplé au niveau d'une première extrémité au premier levier (12) au moyen d'une deuxième articulation (14) et qui forme, avec sa deuxième extrémité, la troisième articulation (15) côté capteur sur laquelle l'aimant (9) est mis en place.

3. Machine à laver (1) selon la revendication 2,
**caractérisée en ce que**
le premier levier (12) est positionné à peu près à angle droit (R) par rapport au deuxième levier (13).

4. Machine à laver (1) selon la revendication 2,
**caractérisée en ce que**
la troisième articulation (15) est une articulation à rotule qui comprend une rotule (15a) qui est mise en place sur le deuxième levier (13) et qui est retenue dans une cavité (15b) correspondante qui est immobile par rapport au carter (2), l'aimant (9) étant mis en place sur la rotule (15a) de sorte qu'il se trouve dans la zone d'action du capteur (8).

5. Machine à laver (1) selon la revendication 2,
**caractérisée en ce que**
la deuxième articulation (14) est constituée pour l'accouplement de la deuxième extrémité du premier levier (12) avec la première extrémité du deuxième levier (13) en tant qu'articulation à rotule (14a, 14b) ou en tant que joint de Cardan.

6. Machine à laver (1) selon la revendication 2,
**caractérisée en ce que**
la première articulation (10) pour l'accouplement de la première extrémité du premier levier (12) sur la cuve de lessivage (4) est une articulation tournante et dont l'axe de rotation (17) est essentiellement perpendiculaire à la paroi de cuve de lessivage (21, 22) dans la zone d'accouplement.

7. Machine à laver (1) selon la revendication 6,
**caractérisée en ce que**
l'articulation tournante (10) est formée au moyen d'un film-charnière (17a).

8. Machine à laver (1) selon la revendication 2,
**caractérisée par**
un élément de guidage (18) pour la limitation de la distance du premier levier (12) et/ou du deuxième levier (13) à la paroi de cuve de lessivage (21, 22).

9. Machine à laver (1) selon la revendication 2,
**caractérisée en ce que**
le premier levier (12) est couplé à un élément de guidage (18) sur la cuve de lessivage (4).

10. Machine à laver (1) selon la revendication 4 ou 5,
**caractérisée en ce que**
l'articulation à rotule (14, 15) comprend au niveau de la rotule (14a, 15a) une came (19) qui est destinée à entrer en prise dans une rainure (20) correspondante dans la cavité (14b, 15b) et qui est aménagée pour agir en tant que dispositif anti-torsion pour la limitation de la course de pivotement et/ou de la direction de pivotement du levier (12, 13).

11. Machine à laver (1 ) selon la revendication 2,
**caractérisée en ce que**
le premier levier (12) est couplé sur la paroi (22) côté enveloppe de la cuve de lessivage (4).

12. Machine à laver (1) selon la revendication 2,
**caractérisée en ce que**
le premier levier (12) est couplé sur une paroi (22) côté frontal de la cuve de lessivage (4).
